# FASCICULE DE BREVET EUROPEEN

(11) **EP 0 357 485 B1**
(45) Date de publication et mention de la délivrance du brevet: **14.07.1993**
(21) Numéro de dépôt: 89402281.3
(22) Date de dépôt: 11.08.1989
(51) Int. Cl.: G09G 3/28

(54) **Procédé de commande ligne par ligne d'un panneau à plasma du type alternatif à entretien coplanaire**
Zeile-pro-Zeile-Ansteuerverfahren einer Plasmaanzeigetafel vom wechselspannungsbetriebenen Typ mit koplanarer Unterstützung
Method for the line-per-line control of an alternating-type plasma panel with a coplanar support

(30) Priorité: 26.08.1988 FR 8811247
(43) Date de publication de la demande: 07.03.1990
(73) Titulaire: THOMSON-CSF, 75008 Paris (FR)
(72) Inventeur: Salavin, Serge, F-92045 Paris la Défense (FR); Deschamps, Jacques, F-92045 Paris la Défense (FR); Gay, Michel, F-92045 Paris la Défense (FR); Specty, Michel, F-92045 Paris la Défense (FR)
(74) Mandataire: Guérin, Michel

(56) Documents cités:
- EP-A- 0 266 462
- US-A- 4 737 687
- PROCEEDINGS OF THE SID, Los Angeles, vol. 22, no. 4, 1981, pages 204-212, IEEE, New York, US; T.N. CRISCIMAGNA et al.: "Write and erase waveforms for high-resolution AC plasma display panels"
- PROCEEDINGS OF THE SID, Los Angeles, vol. 27, no. 3, 1986, pages 183-187, IEEE, New York, US; G.W. DICK: "Three-electrode-per-pel AC plasma display panel"

## Description

La présente invention concerne un procédé de commande ligne par ligne d'un panneau à plasma du type alternatif à entretien coplanaire, et particulièrement d'un panneau à plasma dans lequel chaque point élémentaire d'image est défini sensiblement au croisement d'une première électrode dite "électrode colonne" avec deux autres électrodes parallèles appelées "électrodes d'entretien".

Les panneaux à plasma sont des dispositifs de visualisation à écran plat, qui permettent l'affichage d'images alphanumériques, graphiques ou autres, en couleur ou non. Ces panneaux fonctionnent sur le principe d'une émission de lumière produite par une décharge électrique dans un gaz.

Généralement les panneaux à plasma comprennent deux dalles isolantes limitant un volume occupé par un gaz (généralement un mélange à base de néon). Ces dalles supportent des électrodes conductrices croisées de sorte à définir une matrice de points élémentaires d'images ou pixels. Une décharge électrique dans le gaz, provoquant une émission de lumière au niveau d'un point image ou pixel, a lieu lorsque les électrodes de ce pixel sont convenablement excitées.

Bien que certains panneaux à plasma fonctionnent en continu, on préfère le plus souvent utiliser des panneaux du type alternatif dont le fonctionnement est basé sur une excitation en régime alternatif des électrodes. Les électrodes sont recouvertes d'une couche de matériau diélectrique. Elles ne sont donc plus en contact direct avec le gaz, ni avec la décharge.

Le fonctionnement d'un panneau à plasma, de type alternatif à deux électrodes croisées pour définir un pixel, est connu notamment par un brevet français n° 78 04893 au nom de THOMSON-CSF, publié sous le n° FR-A-2 417 848. Ce brevet décrit en outre une méthode d'effacement des pixels d'un tel panneau ainsi que divers types de signaux qui sont appliqués aux cellules (espace gazeux compris entre deux électrodes croisées, c'est-à-dire au niveau du pixel) d'un panneau à plasma : notamment des signaux d'inscription, d'entretien et d'effacement :
- le signal d'inscription est constitué par une impulsion de tension, d'amplitude au moins égale à la tension d'amorçage, du gaz de la cellule. La cellule émet une brève impulsion de lumière, car les charges électriques créées par ionisation du gaz ne peuvent atteindre les électrodes qui sont isolées par des couches diélectriques. Ces charges se déposent sur les couches diélectriques et créent un champ électrique interne qui s'oppose au champ électrique induit par le signal d'inscription et qui croît jusqu'à provoquer l'extinction de la cellule ou pixel. La cellule conserve en mémoire le champ interne précédemment acquis, et elle est dite alors à l'état 1 ou état inscrit, alors qu'un pixel ayant un champ interne quasi nul est dit à l'état 0 ou état effacé. Ainsi le signal d'inscription permet la mise à l'état 1 des cellules ou pixels se trouvant à l'état 0.
- Le signal d'entretien mémorise l'information d'une cellule à l'état "inscrit". Ce signal d'entretien est constitué par une tension alternative qui rallume, deux fois par période, une cellule se trouvant déjà à l'état inscrit. Le champ interne conservé en mémoire par une cellule ou pixel à l'état inscrit permet de rallumer ce pixel par un signal d'entretien d'amplitude inférieure à la tension d'amorçage ; à chaque ionisation du gaz de la cellule ou pixel, provoquée par une décharge d'entretien, le champ interne s'annule et un champ interne de signe contraire au précédent vient charger la cellule ou pixel.
- Le signal d'effacement permet la mise à l'état 0 ou état effacé, d'une ou de plusieurs ou de toutes les cellules ou pixels du panneau. Le signal d'effacement ne modifie pas l'état des cellules se trouvant déjà à l'état 0. L'effacement d'une cellule consiste à provoquer un amorçage d'effacement, c'est-à-dire une ionisation du gaz de cette cellule avec par exemple une intensité juste suffisante pour annuler les charges accumulées sur les couches diélectriques au regard des électrodes. Ainsi par exemple il est connu d'effacer une cellule à l'état 1 en utilisant une impulsion de tension, calibrée en temps et en amplitude, qui ionise le gaz de la cellule et annule son champ interne, sans en engendrer un nouveau, au contraire de ce qui est obtenu avec un signal d'entretien. On peut utiliser à cet effet une impulsion de tension en forme de créneaux rectangulaires, ayant soit une forte amplitude et une durée brève, soit une faible amplitude et une longue durée.

La demande de brevet ci-dessus citée explique en outre comment réaliser l'effacement, d'une ou plusieurs cellules, à l'aide d'un signal d'effacement dont le front de montée est constitué par une rampe.

En vue notamment d'améliorer la luminance des panneaux à plasma, et aussi de permettre l'affichage de plusieurs couleurs, on préfère utiliser des panneaux à plasma du type excités en régime alternatif comme ci-dessus décrit, et qui en outre sont à entretien coplanaire. Dans ce dernier type de panneaux dits alternatifs à entretien coplanaire, chaque pixel de la matrice est constitué par trois électrodes, plus précisément au croisement entre une électrode d'adressage dite électrode colonne avec deux électrodes d'entretien parallèles formant une paire d'électrodes d'entretien. Dans ce type d'écran, l'entretien des décharges est assuré entre les deux électrodes d'une même paire, et l'adressage se fait par génération de décharge entre deux électrodes croisées ; par adressage on entend des décharges engendrées de manière sélective et/ou demi-sélective en vue de réaliser une opération d'inscription ou d'effacement.

Ainsi les électrodes d'entretien comportent deux familles : on appelle les électrodes d'une première famille "électrodes d'adressage-entretien" et les électrodes de la seconde famille "électrodes uniquement d'entretien". Les électrodes d'adressage entretien ont pour fonction, en coopération avec les électrodes uniquement d'entretien (de la seconde famille) d'assurer les décharges d'entretien ; mais elles ont aussi à assurer une fonction d'adressage, et de ce fait, elles doivent être individualisées c'est-à-dire qu'elles doivent, par exemple, être reliées à un ou des dispositifs générateurs d'impulsions par l'intermédiaire de moyens qui permettent d'appliquer une ou des impulsions particulières, à seulement une ou plusieurs électrodes d'adressage-entretien qui sont sélectionnées parmi la pluralité d'électrodes d'adressage-entretien.

Bien entendu les électrodes colonnes sont également individualisées.

En ce qui concerne les électrodes uniquement d'entretien (seconde famille), celles-ci sont généralement reliées à un ou des générateurs d'impulsions de telle manière que ces électrodes d'entretien de la seconde famille sont toutes, aux mêmes instants, portées à des mêmes potentiels de sorte qu'il n'est pas nécessaire de les individualiser et qu'elles peuvent éventuellement être reliées entre elles.

Parmi les avantages apportés par les structures où un pixel est défini au croisement d'une électrode colonne avec une paire d'électrodes d'entretien, on peut citer une plus grande luminance, qui tient au fait notamment que les décharges d'entretien entre les deux électrodes d'entretien s'effectuent sur une surface qui déborde la surface d'intersection avec l'électrode colonne ; de sorte que la lumière utile n'est pas bloquée par cette électrode colonne qui généralement est montée du côté de la dalle par laquelle on regarde le panneau à plasma. Il est à noter que les électrodes d'adressage-entretien et uniquement d'entretien peuvent comporter chacune, au niveau de chaque pixel, une protubérance ou surface saillante ; dans une même paire d'électrodes d'entretien, les surfaces saillantes d'une électrode sont orientées vers celles de l'autre électrode, les décharges d'entretien s'effectuant entre ces surfaces saillantes.

Un tel écran à plasma est connu notamment du document de brevet européen EP-A-0 135 382 qui décrit également un procédé de commande de cet écran ; il est à noter que dans le dispositif décrit dans ce brevet européen, l'électrode colonne croise les paires d'électrodes d'entretien sur le côté des surfaces saillantes où sont produites les décharges d'entretien.

Une autre structure du type dans laquelle chaque pixel est défini au croisement d'une électrode colonne avec une paire d'électrodes d'entretien ainsi qu'un procédé de commande adapté sont décrits dans l'article de G. W. DICK publié dans PROCEEDINGS OF THE SID, vol. 27/3, 1986, pages 183-187. Il est à noter que dans la structure décrite dans ce document, les électrodes d'entretien ont une largeur constante, c'est-à-dire qu'elles ne comportent pas de surface saillante en vis-à-vis dans une paire d'électrode d'entretien, pour définir la zone de décharge d'entretien, cette structure comporte par contre des barrières en matériau isolant, qui servent à confiner des décharges d'entretien dans la zone de croisement avec l'électrode colonne.

Un autre type de panneau à plasma, auquel le procédé de l'invention s'applique de manière particulièrement intéressante, est représenté sur la figure 1. Un tel panneau fait l'objet en soi, d'une demande de brevet français n° 88 03953 déposée le 25 Mars 1988 au nom de THOMSON-CSF. Cette demande de brevet français a été publiée sous le n° FR-A- 2 629 265, le type nouveau de panneau à plasma auquel elle se rapporte est décrit ci-après.

Le panneau représenté sur la figure 1 comprend une première dalle de verre 10 recouverte d'une première famille d'électrodes notée Xj, où j est un entier allant de 1 à N (une seule électrode Xj est représentée ; l'ensemble dalle 10-électrode Xj est recouvert d'une couche 12 de matériau diélectrique, éventuellement recouvert d'une couche d'oxyde tel que MgO (non représentée) facilitant l'émission électronique. Sur la couche diélectrique 12 se trouve une pastille 14 d'un matériau luminophore, c'est-à-dire apte à émettre un rayonnement coloré, sous l'effet d'un rayonnement ultra-violet.

Le panneau comprend encore une seconde dalle de verre 20 recouverte d'une seconde famille d'électrodes constituées de paires d'électrodes dites respectivement, d'entretien-adressage (Yae)i et d'entretien (Ye), où i est un entier compris entre 1 et P. Les électrodes d'entretien-adressage et d'entretien comprennent des protubérances ou surfaces en saillie 22 et 24, disposées en regard les unes des autres. L'ensemble dalle 20-électrodes est recouvert d'une couche diélectrique 26.

En fonctionnement normal, les deux dalles 10 et 20 et leurs réseaux d'électrodes sont rapprochés et tenus écartés par une cale d'épaisseur (non représentée), et un gaz est présent dans le volume compris entre les dalles et la cale. Le panneau une fois monté présente ainsi deux réseaux d'électrodes orthogonales, en ce sens que les électrodes Xj sont orthogonales aux électrodes (Yae)i et (Ye). Les électrodes Xj peuvent chevaucher les protubérances 22 et 24 ou être légèrement décalées sur le côté de celles-ci. Un pixel Pij est défini alors par une électrode Xj (électrode colonne) et une paire d'électrodes d'entretien (Yae)i et (Ye).

Si l'on commande le panneau à plasma ci-dessus décrit où les autres panneaux à plasma précédemment cités, par un procédé de commande connu, le fonctionnement de ces panneaux à plasma peut comporter un ou plusieurs des défauts ci-après mentionnés :
- les impulsions appliquées aux différentes électrodes peuvent comporter de nombreux niveaux de tensions, d'où il résulte une complication des générateurs d'impulsions et du nombre de moyens d'adressage sélectif ;
- durée longue du cycle total, d'où il peut résulter une incompatibilité au fonctionnement dans des systèmes rapides, de type vidéo par exemple (par analogie aux images produites par des tubes à rayons cathodiques où ne image est définie ligne par ligne) et d'où il peut résulter une luminance faible due à la fréquence faible des décharges d'entretien ;
- l'inscription et/ou l'effacement des pixels exige plusieurs décharges avec l'électrode colonne, d'où il peut résulter une dégradation fortement accélérée des luminophores (utilisés dans les technologies les plus récentes pour modifier la coloration de la lumière émise).

Le procédé de commande selon l'invention permet d'éliminer ou de diminuer considérablement les inconvénients ci-dessus cités. Le procédé de commande proposé est du type compatible vidéo, c'est-à-dire qui permet un adressage par ligne complète de sorte à réduire le temps de balayage ; il autorise d'autre part un temps de cycle réduit d'où il résulte une fréquence d'entretien élevée et une luminance élevée. Le procédé de commande proposé permet également de diminuer le nombre de niveaux de tensions appliquées aux différentes électrodes et de simplifier ainsi l'électronique de commande ; il est à noter que le procédé de l'invention permet en outre de n'appliquer sur l'électrode colonne que des impulsions de puissance et d'amplitude relativement faibles ce qui autorise l'utilisation de circuits intégrés d'une technologie à faible coût.

Selon l'invention, un procédé de commande ligne par ligne d'un panneau à plasma du type alternatif à entretien coplanaire, ledit panneau comprenant des électrodes colonnes croisées avec deux familles d'électrodes d'entretien parallèles, la première famille d'électrodes étant constituée par des électrodes d'adressage-entretien et la seconde famille étant constituée par des électrodes uniquement d'entretien, chaque électrode d'adressage-entretien formant avec une électrode uniquement d'entretien voisine une paire d'électrodes d'entretien, chaque paire d'électrodes d'entretien correspondant à une ligne de pixels perpendiculaire aux électrodes colonnes, les pixels étant formés sensiblement à chaque croisement d'une électrode colonne avec une paire d'électrodes d'entretien, ledit procédé consistant à appliquer un premier jeu d'impulsions cycliques à toutes les électrodes d'adressage-entretien et un deuxième jeu d'impulsions cycliques à toutes les électrodes dites uniquement d'entretien, les deux jeux d'impulsions ayant une même période, durant laquelle lesdites implusions développent entre les deux électrodes de chaque paire d'électrodes d'entretien des tensions qui constituent une phase d'effacement et une phase d'inscription survenant après la phase d'effacement, lesdites tensions engendrant en outre des décharges d'entretien, ledit procédé consistant à effacer une ligne complète donnée de pixels durant la phase d'effacement en provoquant des décharges d'effacement uniquement entre l'électrode d'adressage-entretien et l'électrode dite uniquement d'entretien de la paire d'électrodes d'entretien correspondante.

L'invention sera mieux comprise à l'aide de la description qui suit, faite à titre d'exemple non limitatif, en référence aux dessins annexés dans lesquels :
- la figure 1 déjà décrite montre un nouveau type de panneau à plasma auquel l'invention peut s'appliquer ;
- la figure 2 montre de manière schématique un panneau à plasma auquel le procédé de l'invention peut s'appliquer ;
- les figures 3a à 3h montrent des signaux qui expliquent le fonctionnement du panneau à plasma montré à la figure 2 et commandé par le procédé conforme à l'invention ;

La figure 2 est un schéma de principe général d'un panneau à plasma 1 auquel peut s'appliquer le procédé de commande de l'invention. Pour plus de clarté de la figure le panneau à plasma 1 est représenté principalement par des conducteurs ou électrodes disposés en colonne X1, X2, X3, X4, et par deux familles de conducteurs ou électrodes d'entretien disposés en ligne, d'une part Y1, Y2, Y3, Y4 pour la première famille, et d'autre part, E1, E2, E3, E4 pour la seconde famille.

Les électrodes d'entretien Y1 à Y4 et E1 à E4 sont disposées par paire, c'est-à-dire qu'une première électrode Y1 de la première famille est associée avec une électrode E1 voisine appartenant à la seconde famille, pour constituer une paire P1 d'électrodes d'entretien ; une seconde électrode Y2 de la première famille est associée avec une seconde électrode E2 de la seconde famille pour constituer une seconde paire P2 d'électrodes d'entretien ; et de même pour les électrodes Y3 et E3 puis Y4 et E4 qui constituent respectivement une troisième et une quatrième paire P3, P4 d'électrodes d'entretien. A chaque croisement d'une électrode colonne X1 à X4 avec une paire d'électrodes P1 à P4 est constitué un point élémentaire d'image ou pixel PX1 à PX16 qui est symbolisé sur la figure 2 par un cercle en traits pointillés ; chaque pixel pouvant être formé par exemple selon la structure représentée à la figure 1 et les deux électrodes de chaque paire d'électrodes P1 à P4 peuvent comporter ou non des protubérances ou parties saillantes (non représentées sur la figure 2) montrées à la figure 1 avec les repères 22, 24.

Dans l'exemple non limitatif décrit, et pour plus de clarté de la figure, seulement 4 électrodes de chaque type ont été représentées de sorte que seulement 16 pixels PX1 à PX16 sont constitués, mais bien entendu l'arrangement matriciel de pixels peut être beaucoup plus important, constitué par exemple par les croisements de 1 024 électrodes en colonne avec 1 024 paires d'électrodes d'entretien, chaque paire comportant une électrode de la première famille Y avec une électrode de la seconde famille E.

Les électrodes Y1 à Y4 de la première famille sont des électrodes du type adressage-entretien, aussi ces électrodes d'adressage-entretien Y1 à Y4 sont individualisées, c'est-à-dire qu'elles sont chacune reliées à une sortie différente SY1 à SY4 d'un premier dispositif d'adressage G1 ; le premier dispositif d'adressage G1 est d'un type en lui-même classique capable de fournir des impulsions de tension qui seront davantage expliquées en référence à la figure 3a. Les électrodes E1 à E4 de la seconde famille E sont du type électrodes uniquement d'entretien : dans l'exemple non limitatif décrit, elles sont reliées entre elles et reliées à la sortie SE d'un dispositif générateur d'impulsions G2 qui délivre des impulsions de tension qui seront davantage explicitées en référence à la figure 3b.

Les électrodes colonnes X1 à X4 assurent de manière classique, uniquement un rôle d'adressage. Elles sont chacune reliées à une sortie différente SX1 à SX4 d'un second dispositif d'adressage G3 ; le second dispositif d'adressage G3 délivre des impulsions de tension qui seront également explicitées dans une suite de la description relative aux figures 3d à 3g.

Les dispositifs G1, G2, G3 sont eux-mêmes commandés et synchronisés, de manière classique, par une unité centrale de commande (non représentée) qui gère d'une manière en elle-même connue l'allumage ou l'extinction ou le maintien allumé ou éteint des pixels PX1 à PX16.

Le procédé de commande conforme à l'invention permet d'effectuer une commande ligne par ligne : une ligne L1 à L4 est une ligne de pixels constituée par les pixels PX1 à PX16 définis par chaque paire P1 à P4 d'électrodes d'entretien : ainsi la première ligne L1 contient les 4 pixels PX1 à PX4, et correspond à la paire P1 d'électrodes d'entretien ; la seconde ligne L2 contient 4 pixels PX5 à PX8 et correspond à la seconde paire P2 d'électrodes ; la troisième ligne L3 contient les pixels PX9 à PX12 et correspond à la troisième paire P3 d'électrodes ; la quatrième ligne L4 contient les pixels PX13 à PX16 et correspond à la quatrième paire P4.

Les figures 3a à 3h montrent des diagrammes de signaux explicatifs du fonctionnement du panneau à plasma 1 commandés selon le procédé de l'invention.

Pour illustrer le fonctionnement qui est obtenu, on montre à titre d'exemple non limitatif les signaux qui sont appliqués quand on veut successivement éteindre un pixel et en allumer un autre : ainsi par exemple, sur la seconde ligne L2, éteindre (c'est-à-dire effacer) le sixième pixel PX6, et allumer (c'est-à-dire) inscrire le septième pixel PX7. On remarque que le sixième pixel PX6 est situé à l'intersection entre la seconde paire d'électrodes PE2 et la seconde électrode colonne X2 ; et que le septième pixel PX7 est situé à l'intersection entre la seconde paire d'électrodes PE2 et la troisième électrode colonne X3.

Les figures 3a et 3b montrent respectivement un premier et un second jeu de tensions cycliques VY, VE qui sont appliquées respectivement simultanément à toutes les électrodes d'adressage-entretien Y1 à Y4 et simultanément à toutes les électrodes uniquement d'entretien E1 à E4. La figure 3c illustre des décharges d'entretien produites entre les électrodes Y2 et E2 de la seconde paire P2 d'électrodes. Les figures 3d, 3e, 3f, 3g, montrent respectivement des impulsions de tension formant des impulsions de masquage appliquées aux électrodes colonnes X1 à X4.

La figure 3 h illustre une décharge d'inscription DI entre la troisième électrode colonne X3 et la seconde électrode Y2.

Le premier et le second jeux de tensions VY, VE, varient de part et d'autre d'une même tension de référence VR qui est à zéro volt par exemple.

Les premier et second jeux de tension VY, VE, sont constitués respectivement par un premier et un second jeux d'impulsions de tension ayant un caractère cyclique et une même période T. Durant cette période T, la combinaison des impulsions de tension appliquées d'une part aux électrodes d'adressage-entretien Y1 à Y4, et, d'autre part, aux électrodes uniquement d'entretien E1 à E4, développe entre les 2 électrodes de chaque paire P1 à P4 des tensions (non représentées) qui déterminent une phase d'effacement T1 et une phase d'inscription T2. Dans l'exemple non limitatif décrit, les cycles T comprennent en outre une phase d'entretien T3 qui est facultative, comme il est davantage expliqué dans la suite de la description.

Dans la phase d'entretien T3, les tensions VY et VE ont des polarités opposées. Ainsi par exemple à la figure 3b à l'instant t0, débute un créneau d'entretien CEe qui est appliqué aux électrodes uniquement d'entretien E1 à E4, et dont la transition représente une variation de tension Δ VE qui dans l'exemple s'effectue de manière sensiblement symétrique par rapport à la tension référence VR ; ce premier créneau CEe d'entretien appliqué aux électrodes uniquement d'entretien E1 à E4 passant par exemple à une polarité négative, depuis une tension +VE1 à une tension -VE1.

Dans le même temps, à l'instant t0, débute un créneau d'entretien CEY appliqué aux électrodes d'adressage-entretien Y1 à Y4, ce créneau d'entretien CEY ayant une polarité positive, c'est-à-dire opposée à celle qui dans le même temps est appliquée aux électrodes uniquement d'entretien E1 à E4, la transition ayant été effectuée à l'instant t0 depuis une tension négative -VY1 jusqu'à une tension positive +VY1 ; dans l'exemple non limitatif décrit, cette transition représente une variation de tension Δ VY1 qui est effectuée d'une manière sensiblement symétrique par rapport à la tension de référence VR.

En supposant qu'avant l'instant t0, le sixième pixel PX6 était à l'état inscrit : des charges (non représentées) étaient stockées sur le diélectrique des seconde électrodesY2, E2 de la seconde paire P2, au niveau du sixième pixel PX6, et les transitions à l'instant t0 des créneaux d'entretien CEY et CEe développent au niveau du sixième pixel PX6 un champ électrique dont l'effet s'ajoute à celui des charges déjà stockées pour provoquer une décharge d'entretien De1 (figure 3c) ; cette décharge d'entretien dure sensiblement jusqu'à un instant t1 où des charges de polarités contraires aux précédentes sont engendrées de manière en elle-même connue.

Les créneaux d'entretien CEY et CEe appliqués respectivement à toutes les électrodes d'adressage-entretien Y1 à Y4 et toutes les électrodes d'entretien E1 à E4 sont maintenus jusqu'à un instant t2. A cet instant t2, les polarités des tensions VY et VE s'inversent et restent opposées jusqu'à un instant t4 qui marque le début de la phase d'effacement T1. On note qu'à l'instant t2 la transition des créneaux d'entretien CEY et CEe provoque une nouvelle décharge d'entretien De2 au niveau du sixième pixel PX6 ; comme pour la décharge d'entretien précédente, cette décharge prend fin à un instant t3 où des charges accumulées sur les électrodes d'entretien YE, E2, avec une polarité opposée à celle qu'elles avaient à l'instant t2, sont en quantité suffisante pour provoquer l'extinction.

A l'instant t4 où débute la phase d'effacement T1, les polarités des tensions VE et VY appliquées respectivement aux électrodes d'entretien E1 à E4 et aux électrodes d'adressage-entretien Y1 à Y4 s'inversent à nouveau et restent opposées. On remarque que les créneaux appliqués aux électrodes uniquement d'entretien E1 à E4 ont toujours une même amplitude Δ VE, c'est-à-dire que seulement 2 niveaux de tension (+VE1 et -VE1) sont nécessaires à commander ces électrodes d'entretien E1 à E4.

A l'instant t4, la tension VE est formée par un créneau de tension de polarité positive qui est appliqué aux électrodes uniquement d'entretien E1 à E4, alors que dans le même temps, un créneau CBe de polarité opposée, c'est-à-dire négative, est appliqué aux électrodes d'adressage-entretien Y1 à Y4 ; mais ce créneau Cbe atteint une valeur VY2 inférieure à la valeur VY1, et il conserve cette valeur VY2 jusqu'à un instant t7 où la polarité de la tension VY s'inverse à nouveau.

Dans ces conditions, à l'instant t4, la transition du créneau CBe appliqué aux électrodes d'adressage-entretien Y1 à Y4 a une valeur Δ VY2 inférieure à la valeur ΔVY1 d'un créneau d'entretien CEY, de sorte que le potentiel développé entre les électrodes d'entretien Y1 à Y4 et E1 à E4 est insuffisant pour provoquer une décharge d'entretien, même quand il s'ajoute à l'effet de charges déjà stockées sur ces électrodes d'entretien. Les créneaux appliqués aux électrodes d'adressage-entretien Y1 à Y4 à l'instant t4, sont destinées à former une base ou marche de tension appelée créneau de base d'effacement CBe auquel on superpose, uniquement sur le créneau appliqué à l'électrode d'adressage-entretien de la paire P1 à P4 adressée (à savoir dans le cas présent uniquement le créneau appliqué à la seconde électrode d'adressage -entretien Y2), une impulsion de tension appelée impulsion d'effacement IE, IE'.

L'impulsion d'effacement peut avoir la forme d'un créneau rectangulaire ayant soit une forte amplitude et une durée brève, soit une faible amplitude et une longue durée, ou encore être formée d'une impulsion dont le front de montée s'établit de manière relativement lente et constitue une rampe, comme il est expliqué dans la demande de brevet n° 78 04893 précédemment citée, déposée au nom de THOMSON-CSF et publiée sous le n° FR-A-2 417 848, et qui doit être considérée comme faisant partie de la présente description.

Dans l'exemple non limitatif décrit, l'impulsion d'effacement IE (représentée en tireté) qui est superposée au créneau de base d'effacement CBe, est une impulsion dont le front de montée R s'établit de façon relativement lente comme décrit dans le brevet ci-dessus cité, jusqu'à atteindre sensiblement la première valeur VY1 ; mais l'impulsion d'effacement pourrait être constituée aussi par une impulsion IE'(représentée en traits mixtes) de durée relativement brève, et qui serait superposée au créneau de base d'effacement CBE à partir par exemple de l'instant t4. Bien entendu, le créneau d'effacement IE, IE' n'est superposé à un créneau de base d'effacement CBe que pour la paire d'électrodes P1 à P4 adressée ; compte tenu de l'exemple décrit, c'est uniquement à la seconde électrode d'adressage Y2 qu'est appliqué un créneau de base d'effacement CBe auquel on superpose une impulsion d'effacement IE, IE'. En supposant que l'impulsion d'effacement soit celle dont le front de montée constitue une rampe R, la superposition de cette impulsion d'effacement IE avec le créneau de base CBe va provoquer sensiblement à l'instant t5 où la rampe R atteint sensiblement la première valeur VY1, une décharge d'effacement DEF entre la seconde électrode d'adressage-entretien Y2 et la seconde électrode uniquement d'entretien E2, au niveau de chaque pixel. Cette décharge d'effacement est d'intensité plus faible que les décharges d'entretien DE1, DE2, et cesse sensiblement à un instant t6 sans provoquer l'accumulation de charges comme dans le cas des décharges d'entretien DE1, DE2. Dans cette configuration, tous les pixels PX5 à PX8 de la seconde paire P2 sont effacés.

Ainsi on note qu'une caractéristique importante du procédé de l'invention consiste à engendrer une décharge d'effacement uniquement entre les deux électrodes d'entretien Y2, E2 d'une même paire P2 donnée, cette décharge d'effacement DEF ayant pour effet d'effacer tous les pixels qui correspondent à cette paire P2 d'électrodes.

Il est à noter que pour les lignes de pixels L1, L3, L4 ou paires P1, P3 et P4 d'électrodes dont l'électrode d'adressage-entretien Y1, Y3, Y4 ne reçoit pas d'impulsion d'effacement IE, IE', la présence du créneau de base d'effacement CBe n'a aucune incidence : tous les pixels qui sont effacés, restent effacés, et tous les pixels qui sont inscrits restent inscrits, c'est-à-dire que les charges qui existaient sur les deux électrodes d'une paire d'électrodes d'entretien, à l'instant t3 par exemple, subsistent jusqu'à un instant t8 qui marque le début de la phase T2 d'inscription et auquel peuvent se produire des décharges d'entretien au niveau des pixels inscrits.

Selon une autre caractéristique de l'invention, après l'effacement de tous les pixels d'une paire P1 à P4 d'électrodes d'entretien donnée, la seconde paire P2 dans l'exemple, on réalise l'inscription des pixels désirés appartenant à cette paire P2 d'électrodes, en provoquant une décharge d'inscription entre la seconde électrode d'adressage-entretien Y2 et chacune des électrodes colonnes X1 à X4 dont l'intersection avec la seconde électrode d'adressage-entretien Y2 représente un pixel que l'on veut inscrire. Ainsi dans le cas qui a été prévu, à savoir l'inscription du septième pixel PX7, on réalise une décharge d'inscription uniquement entre la seconde électrode d'adressage-entretien Y2 et la troisième électrode colonne X3. Ceci est effectué durant la phase d'inscription T2 qui commence à l'instant t8.

On remarque qu'à l'instant t7, qui correspond à la fin du créneau de base d'effacement CBe, les polarités des tensions VY, VE appliquées respectivement aux électrodes d'adressage-entretien Y1 à Y4 ET E1 à E4 s'inversent : la polarité de la tension VE devient positive et le reste jusqu'à l'instant t8, et la polarité de la tension VY devient négative et le reste jusqu'à l'instant t8. L'intervalle de temps Δ t1 entre l'instant t7 et l'instant t8 permet éventuellement de stabiliser l'effacement qui a été réalisé. Cette stabilisation dépend de caractéristiques particulières au panneau à plasma utilisé, de sorte que l'intervalle de temps Δ t1 peut éventuellement être réduit ou même supprimé, ce qui permet de réduire la durée de la période T (qui représente le cycle de base). Ce cycle de base peut avoir une durée encore plus faible, telle que représentée par exemple par la durée T', en supprimant les créneaux qui appartiennent à la phase d'entretien T3 ; ceci est rendu possible par le fait que même en supprimant la phase d'entretien T3, on peut avec le procédé de commande conforme à l'invention obtenir des décharges d'entretien par la phase d'inscription T2.

A l'instant t8 : la tension VE devient négative ; la tension VY devient positive par un créneau de tension CBi appliqué aux électrodes d'adressage-entretien Y1 à Y4 ; la tension VY passe alors à la valeur VY1, soit une variation Δ VY1 par laquelle il est possible d'obtenir des décharges d'entretien pour tous les pixels inscrits. Ainsi par exemple si l'on n' avait pas effacé le sixième pixel P6 (en même temps que les autres pixels de la seconde ligne L2), on aurait conservé des charges sur les électrodes Y2 et E2 qui auraient permis de produire une décharge d'entretien De3 (représentée en traits pointillés) à l'instant t8.

Pour inscrire le ou les pixels d'une ligne ou paire donnée d'électrodes, on superpose un créneau d'inscription CI, au créneau de tension CBi qui, entre l'instant t8 et un instant t12, est appliqué à toutes les électrodes d'adressage-entretien. Bien entendu, un créneau d'inscription CI n'est superposé qu'au créneau de base d'inscription CBi qui est appliqué à l'adresse voulue, c'est-à-dire à l'électrode d'adressage-entretien de la paire d'électrodes considérée, à savoir dans l'exemple la seconde électrode d'adressage-entretien Y2 de la seconde paire 2. Le créneau de tension CBi constitue ainsi un créneau de base d'inscription formant une marche de tension à laquelle s'ajoute la tension du créneau d'inscription CI ; mais il constitue aussi un créneau d'entretien pour les paires P1, P3, P4 des autres électrodes d'adressage-entretien Y1, Y3, Y4, non adressées.

Le créneau d'inscription CI superposé au créneau de base d'inscription CBI atteint une valeur de tension VY3 telle, que la différence de potentiel qui est alors engendrée entre les électrodes colonnes X1 à X4 et la seconde électrode d'adressage-entretien Y2 peut provoquer une décharge, appelée décharge d'inscription, au croisement entre cette dernière et les électrodes colonnes X1 à X4. Aussi, on inscrit uniquement le ou les pixels désirés en appliquant sur les électrodes colonnes X1 à X4 qui correspondent aux pixels qui ne doivent pas être inscrits, une impulsion de tension dite impulsion de masquage MX1 à MX4, de même polarité que le créneau d'inscription CI ; de sorte que le potentiel nécessaire à produire une décharge entre une électrode colonne X1 à X4 et l'électrode Y2, est atteint uniquement avec l'électrode colonne à laquelle on n'applique pas d'impulsion dite de masquage. Bien entendu si une impulsion de masquage est appliquée sur toutes les électrodes colonnes X1 à X4 aucun des pixels n'est inscrit. Dans l'exemple non limitatif décrit, et comme illustré aux figures 3d, 3e, 3f, 3g, les électrodes colonnes X1 à X4 sont portées au potentiel de la tension de référence VR, sauf pendant la phase d'inscription T2 où une impulsion de masquage peut leur être appliquée, qui porte leur tension à une valeur VX.

Dans l'exemple décrit, où c'est le septième pixel PX7 que l'on cherche à inscrire, on applique une impulsion de masquage MX1, MX2, MX4, sur la première, la seconde et la quatrième électrode colonne X1, X2, X4, pendant au moins et on n'applique pas d'impulsion de masquage sur la troisième électrode colonne X3. Il en résulte sensiblement à un instant t10 une décharge d'inscription DI (illustrée à la figure 3h) entre la seconde électrode adressage-entretien Y2 et la troisième électrode colonne X3, au croisement de ces derniers, c'est-à-dire au niveau du septième pixel PX7. La fin du créneau d'inscription CI intervient sensiblement en même temps que la fin du créneau de base d'inscription CBi, à un instant t11 qui par exemple précède faiblement l'instant t12 de fin du créneau de base d'inscription CBi.

Il est à noter que pour éviter une décharge indésirable entre la seconde électrode d'adressage-entretien Y2 et la seconde électrode d'entretien E2, on diminue la différence de potentiel entre ces deux électrodes en inversant la polarité de la tension VE appliquée aux électrodes E1 à E4 avant que ne soit effectuée la superposition du créneau d'inscription CI sur le créneau de base d'inscription CBi : à partir de l'instant t8, la tension VE passe de positif à négatif et constitue un créneau CNE de polarité négative ; puis la polarité de la tension VE (appliquée aux électrodes uniquement d'entretien E1 à E4) est à nouveau inversée à un instant t9 et comporte une polarité positive, ceci sensiblement en même temps ou un peu avant que ne débute le créneau d'inscription Ci, ou en tout cas avant un instant t10 où le créneau d'inscription CI atteint la valeur VY3 ; la tension VE comporte alors une même polarité que la tension VY appliquée aux électrodes d'adressage-entretien et, entre la seconde électrode d'entretien E2 et la seconde électrode d'adressage-entretien Y2 existe alors une différence de potentiel insuffisante pour provoquer une décharge parasite lors de la superposition du créneau d'inscription CI.

Il est à noter qu'un avantage apporté par cet agencement réside dans le fait que, les impulsions de masquage MX1 à MX4 sont produites avec une puissance relativement faible (du fait que c'est avec les décharges d'entretien que l'on cherche à produire la lumière émise par les pixels, et avec une amplitude en tension relativement faible), de sorte que des composants standards et à faible prix peuvent être utilisés pour la commande des électrodes colonnes X1 à X4. On note en outre qu'un autre avantage important apporté par le procédé conforme à l'invention, réside en ce que la décharge qui est créée se produit uniquement pour les points à inscrire et non pas pour tous les points de la ligne, ce qui tend à augmenter de manière considérable la longévité des luminophores qui sont utilisés pour l'émission de lumière en couleur.

On indique ci-après à titre uniquement d'exemple non limitatif, des valeurs de tension qui peuvent être appliquées pour la mise en oeuvre du procédé de l'invention, avec un panneau à plasma de type classique :
- les variations Δ VE de la tension VE peuvent être de l'ordre de 100 volts ;
- pour la tension VY, les variations Δ VY1 peuvent être de l'ordre de 150 volts, les variations Δ VY2 peuvent être de l'ordre de 80 volts ;
- les impulsions de masquage appliquées aux électrodes colonnes X peuvent avoir une amplitude de l'ordre de 40 volts ;
- les créneaux d'inscription Ci peuvent avoir une amplitude de l'ordre de 80 volts. Bien entendu ces valeurs sont données uniquement à titre d'exemple et peuvent être aisément modifiées en fonction des caractéristiques du panneau à plasma utilisé.

A l'instant t12, la fin du créneau de base d'inscription CBi correspond à la fin de la phase d'inscription T2, et correspond à une inversion de la polarité de la tension VY appliquée aux électrodes d'adressage-entretien Y1 à Y4, polarité qui dévient négative. La tension VE appliquée aux électrodes d'entretien E1 à E4 est positive depuis sensiblement l'instant t9 et, dans l'exemple non limitatif décrit, elle conserve cette polarité positive jusqu'à un instant t0' qui marque le début d'un nouveau cycle. Il est à noter que la décharge d'inscription DI a engendré l'accumulation de charges négatives (non représentées) sur le diélectrique de la seconde électrode d'adressage-entretien Y2 au niveau du septième pixel PX7 : aussi à la transition de positif vers négatif de la tension VY, due à la fin du créneau d'inscription CI et du créneau de base d'inscription CBi s'ajoute l'effet de la présence des charges négatives accumulées sur l'électrode Y2 de sorte que, sensiblement quand la tension VY atteint la valeur -Vy1, il se produit une décharge de reprise d'entretien DRE (figure 3c) au niveau du septième pixel PX7, entre la seconde électrode d'adressage-entretien Y2 et la seconde électrode d'entretien E2. Par suite de cette reprise en décharge d'entretien, des charges peuvent être à nouveau accumulées à la fois sur les deux électrodes de la seconde paire P2.

Les tensions VY et VE conservent leur polarité respectivement négative et positive jusqu'à l'instant t0' où débute un nouveau cycle. Il est à noter que suivant les caractéristiques propres au panneau à plasma utilisé, il est possible qu'une décharge (représentée en traits pointillés à la figure 3h) se produise sensiblement à l'instant t12 entre l'électrode colonne X3 et l'électrode adressage-entretien Y2 ; dans un tel cas, une décharge de reprise d'entretien DRE' (montrée en traits pointillés à la figure 3c) se produit à l'instant t0' de début d'un nouveau cycle.

Il est à noter que le cycle de base est appliqué à toutes les électrodes d'entretien avec une fréquence qui dépend de la durée de la période T, T'. Compte-tenu de temps incompressibles, notamment les temps nécessaires à la commande de circuits annexes (non représentés), la durée d'une période T, T' peut difficilement descendre en dessous de 22 microsecondes ou 20 microsecondes. Ceci permet néanmoins d'obtenir des performances très intéressantes même avec un panneau à plasma comportant un grand nombre de lignes. En prenant pour exemple un panneau à plasma comportant 1 000 lignes, il faut 20 millisecondes pour explorer une image entière, c'est-à-dire qu'il est possible d'obtenir 50 images par seconde.

On indique ci-après, uniquement à titre d'exemple non limitatif des durées possibles des différents signaux représentés aux figures 3 :
-les créneaux d'entretien CEY et CEe ont une durée classique de l'ordre de quelques microsecondes ; le créneau de base d'effacement CBe peut avoir une durée de l'ordre de 5 microsecondes ; l'intervalle de temps Δ t1 peut être de l'ordre de 3 à 4 microsecondes. Le créneau de base d'inscription CBi peut avoir une durée de l'ordre de 7 microsecondes ; et le créneau d'inscription Ci qui lui est superposé peut avoir une durée d'environ 4 microsecondes, et/ou éventuellement avoir une même forme que l'impulsion d'effacement IE dont le front de montée constitue une rampe R, et dont la durée au sommet peut être de l'ordre de zéro à quelques microsecondes ; le créneau négatif repéré CNE sur la tension VE peut avoir une durée de l'ordre de 3 microsecondes.

Sur la tension VE, on observe que le créneau négatif CNE est suivi d'un créneau positif (à partir de l'instant t9), ce créneau positif étant constitué, pour sa partie formée entre la fin du créneau négatif CNE et l'instant t12 de fin du créneau de base d'inscription, par un créneau de masquage CME qui remplit une fonction d'inhibition du créneau d'inscription CI vis-à-vis de la seconde électrode uniquement d'entretien E2, en vue d'éviter une décharge parasite entre cette seconde électrode E2 et la seconde électrode d'adressage-entretien Y2.

Il est à remarquer que les variations des tensions VY et VE appliquées respectivement aux électrodes d'adressage-entretien Y1 à Y4 et aux électrodes dites uniquement d'entretien E1 à E4, Δ VE et Δ VY1 par exemple, sont d'amplitudes différentes contrairement à ce qui se pratique généralement dans l'art antérieur. Mais bien entendu ces variations de tensions peuvent être adaptées pour avoir des amplitudes semblables. Cependant il est intéressant avec le procédé de commande selon l'invention, d'avoir une dissymétrie entre les valeurs des créneaux de tensions appliqués d'une part aux électrodes d'adressage-entretien Y1 à Y4, et d'autre part aux électrodes dites uniquement d'entretien E1 à E4, pour plus facilement engendrer une décharge d'inscription qui génère suffisamment de charges pour faciliter la reprise en décharges d'entretien entre l'électrode d'adressage-entretien Y1 à Y4 intéressée et l'électrode dite uniquement d'entretien E1 à E4 correspondante, sans devoir apporter de charges sur cette électrode E1 à E4.

## Revendications

1. Procédé de commande ligne par ligne d'un panneau à plasma de type alternatif à entretien coplanaire, ledit panneau comprenant des électrodes colonnes (X1 à X4) croisées avec deux familles d'électrodes d'entretien (Y1 à Y4, E1 à E4) parallèles, la première famille d'électrodes (Y1 à Y4) étant constituée par des électrodes d'adressage-entretien et la seconde famille étant constituée par des électrodes (E1 à E4) dites uniquement d'entretien, chaque électrode d'adressage-entretien (Y1 à Y4) formant avec une électrode uniquement d'entretien (E1 à E4) voisine une paire d'électrode (P1 à P4) d'entretien, chaque paire d'électrodes d'entretien (P1 à P4) correspondant à une ligne de pixels (L1 à L4) perpendiculaire aux électrodes colonnes (X1 à X4), les pixels (PX1 à PX16) étant formés sensiblement à chaque croisement d'une électrode colonne (X1 à X4) avec une paire d'électrodes d'entretien (P1 à P4), ledit procédé consistant à appliquer un premier jeu d'impulsions cycliques à toutes les électrodes d'adressage-entretien (Y1 à Y4) et un deuxième jeu d'impulsions cycliques à toutes les électrodes dites uniquement d'entretien (E1 à E4), les deux jeux d'impulsions ayant une même période (T, T'), durant laquelle lesdites impulsions développent entre les deux électrodes de chaque paire (PE1 à PE4) d'électrodes d'entretien des tensions qui constituent une phase d'effacement (T1) et une phase di'inscription (T2) survenant après la phase d'effacement, lesdites tensions engendrant en outre des décharges d'entretien (DE1, DE2, DE3), ledit procédé consistant à effacer une ligne (L1 à L4) complète donnée de pixels durant la phase d'effacement (T1) en provoquant des décharges d'effacement (DEF) uniquement entre l'électrode d'adressage-entretien (Y1 à Y4) et l'électrode dite uniquement d'entretien (E1 à E4) de la paire (P1 à P4) d'électrodes d'entretien correspondante.

2. Procédé de commande selon la revendication 1, consistant à provoquer les décharges d'entretien (DE1, DE2, DE3) en appliquant à toutes les électrodes d'adressage-entretien (Y1 à Y4) au moins un créneau (CEY, CBI) ayant une première polarité et en appliquant à toutes les électrodes dites uniquement d'entretien (E1 à E4) au moins un second créneau ayant une seconde polarité opposée à la première, lesdits premier et second créneaux ayant respectivement une première et une seconde amplitude (Δ VY1, Δ VE), caractérisé en ce que durant la phase d'effacement (T1) il consiste à appliquer à toutes les électrodes d'adressage-entretien (Y1 à Y4) un créneau de base d'effacement (CBe) ayant une troisième amplitude (Δ VY2) inférieure à la première amplitude (Δ VY1), et à appliquer dans le même temps (t4, t6) à toutes les électrodes dites uniquement d'entretien (E1 à E4) un créneau semblable au second créneau et ayant une polarité opposée à celle dudit créneau de hase d'effacement (CBe), et en ce qu'une impulsion d'effacement (IE, IE') est superposée uniquement sur le créneau de base d'effacement (CBe) qui est appliqué à l'électrode d'adressage-entretien (Y1 à Y4) correspondant à ladite ligne (L1 à L4) donnée de pixels.

3. Procédé de commande selon la revendication 2, caractérisé en ce que l'impulsion d'effacement (IE) est formée d'une impulsion dont le front de montée constitue une rampe (R).

4. Procédé de commande selon l'une des revendications précédentes, caractérisé en ce que pour l'inscription d'au moins un pixel (PX1 à PX16) d'une ligne (L1 à L4) donnée dont les pixels ont été préalablement effacés, il consiste à appliquer à toutes les électrodes d'adressage-entretien (Y1 à Y4) un créneau de base d'inscription (CBi) ayant la première polarité et ayant sensiblement la première amplitude (Δ VY1), et à superposer un créneau d'inscription (CI) ayant la même première polarité uniquement au créneau de base d'inscription (CBI) qui est appliqué à l'électrode d'adressage-entretien (Y1 à Y4) correspondant à ladite ligne (L1 à L4) donnée, et sensiblement dans le même temps (t7, t9) que celui où est superposé le créneau d'inscription (CI) à appliquer des impulsions de tension (IMX) ayant la même première polarité à toutes les électrodes colonnes (X1 à X4) à l'exception de celles qui servent à définir un pixel (PX1 à PX16) à inscrire, et en ce qu'il consiste en outre sensiblement durant le temps (t7, t9) où est superposé le créneau d'inscription (CI), à appliquer à toutes les électrodes dites uniquement d'entretien (E1 à E4) un créneau de tension ayant ladite première polarité et constituant une seconde impulsion de masquage (CME).

5. Procédé de commande selon la revendication 4, caractérisé en ce que sensiblement à l'instant (t8) où débute le créneau de base d'inscription (CBi), un créneau (CNE) ayant ladite seconde polarité est appliqué à toutes les électrodes dites uniquement d'entretien (E1 à E4) de sorte à engendrer des décharges d'entretien pour les pixels (PX1 à PX16) non effacés.

6. Procédé de commande selon la revendication 5, caractérisé en ce que ledit créneau (CNE) ayant la seconde polarité s'achève avant ou sensiblement au même instant (t9) que l'instant (t10) où débute l'impulsion d'effacement (IE, IE').

7. Procédé de commande selon l'une des revendications 4 ou 5 ou 6, caractérisé en ce qu'il consiste à appliquer à toutes les électrodes dites uniquement d'entretien (E1 à E4) une tension (VE) ayant la première polarité à l'instant (t12) où se termine le créneau de base d'inscription (CBi) et où la tension (VY) appliquée à toutes les électrodes d'adressage-entretien (Y1 à Y4) s'inverse pour atteindre la seconde polarité, de sorte à engendrer une décharge de reprise (DRE) entre les deux électrodes (Y2, E2) de la paire (P1 à P4) concernée d'électrodes au niveau de chacun des pixels (PX1 à PX16) venant d'être inscrits.

8. Procédé de commande selon l'une des revendications précédentes, caractérisé en ce que les impulsions (CEe, CNE, CME) appliquées aux électrodes uniquement d'entretien (E1 à E4) ont une amplitude ( VE) inférieure à l'amplitude ( VY1, VY2) des impulsions (CEY, CBe, CBi) appliquées aux électrodes d'adressage-entretien (Y1 à Y4).

9. Procédé de commande selon l'une des revendications précédentes, caractérisé en ce que les impulsions (CNE, CEe) appliquées aux électrodes uniquement d'entretien (E1 à E4) ont toujours une même amplitude.

## Patentansprüche

1. Verfahren zum zeilenweisen Steuern einer Plasmatafel vom Wechselspannungstyp mit komplanarer Aufrechterhaltung, wobei die Tafel Spaltenelektroden (X1 bis X4) aufweist, die mit zwei Familien von parallelen Aufrechterhaltungselektroden (Y1 bis Y4, E1 bis E4) gekreuzt sind, wobei die erste Elektrodenfamilie (Y1 bis Y4) aus Adressierungs- und Aufrechterhaltungselektroden und die zweite Familie aus sogenannten Nuraufrechterhaltungselektroden (E1 bis E4) gebildet ist, wobei jede Adressierungs- und Aufrechterhaltungselektrode (Y1 bis Y4) mit einer benachbarten Nuraufrechterhaltungselektrode (E1 bis E4) ein Paar von Aufrechterhaltungselektroden (P1 bis P4) bildet, wobei jedes Paar von Aufrechterhaltungselektroden (P1 bis P4) einer zu den Spaltenelektroden (X1 bis X4) senkrechten Zeile (L1 bis L4) von Bildelementen entspricht, wobei die Bildelemente (PX1 bis PX16) im wesentlichen in jedem Kreuzungspunkt einer Spaltenelektrode (X1 bis X4) mit einem Paar von Aufrechterhaltungselektroden (P1 bis P4) gebildet sind, wobei das Verfahren darin besteht, daß an sämtliche Adressierungs- und Aufrechterhaltungselektroden (Y1 bis Y4) eine erste zyklische Impulsfolge angelegt wird und an sämtliche sogenannte Nuraufrechterhaltungselektroden (E1 bis E4) eine zweite zyklische Impulsfolge angelegt wird, wobei die beiden Impulsfolgen dieselbe Periode (T, T') besitzen, in welcher die Impulse zwischen den Elektroden eines jeden Paars (PE1 bis PE4) von Aufrechterhaltungselektroden Spannungen aufbauen, die eine Löschphase (T1) und eine nach der Löschphase auftretende Schreibphase (T2) bilden, wobei die Spannungen außerdem Aufrechterhaltungsentladungen (DE1, DE2, DE3) erzeugen, wobei das Verfahren darin besteht, daß während der Löschphase (T1) eine gegebene vollständige Zeile (L1 bis L4) von Bildelementen gelöscht wird, indem ausschließlich zwischen der Adressierungs- und Aufrechterhaltungselektrode (Y1 bis Y4) und der sogenannten Nuraufrechterhaltungselektrode (E1 bis E4) des entsprechenden Paars (P1 bis P4) von Aufrechterhaltungselektroden Löschentladungen (DEF) hervorgerufen werden.

2. Steuerverfahren gemäß Anspruch 1, das darin besteht, daß Aufrechterhaltungsentladungen (DE1, DE2, DE3) hervorgerufen werden, indem an sämtliche Adressierungs- und Aufrechterhaltungselektroden (Y1 bis Y4) wenigstens ein Rechteckimpuls (CEY, CBI) mit einer ersten Polarität angelegt wird und indem an sämtliche sogenannten Nuraufrechterhaltungselektroden (E1 bis E4) wenigstens ein zweiter Rechteckimpuls mit einer zur ersten entgegengesetzten zweiten Polarität angelegt wird, wobei der erste und der zweite Rechteckimpuls eine erste bzw. eine zweite Amplitude (ΔVY1, ΔVE) besitzen, dadurch gekennzeichnet, daß es während der Löschphasen darin besteht, daß an sämtliche Adressierungs- und Aufrechterhaltungselektroden (Y1 bis Y4) ein Lösch-Basisrechteckimpuls (CBe) mit einer dritten Amplitude (ΔVY2) angelegt wird, die kleiner als die erste Amplitude (ΔVY1) ist, und daß in der gleichen Zeit (t4, t6) an sämtliche sogenannten Nuraufrechterhaltungselektroden (E1 bis E4) ein dem zweiten Rechteckimpuls ähnlicher Rechteckimpuls mit einer zu derjenigen des genannten Lösch-Basisrechteckimpulses (CBe) entgegengesetzten Polarität angelegt wird, und daß ausschließlich demjenigen Lösch-Basisrechteckimpuls (CBe), der an die der gegebenen Zeile (L1 bis L4) von Bildelementen entsprechende Adressierungs- und Aufrechterhaltungselektrode (Y1 bis Y4) angelegt wird, ein Löschimpuls (IE, IE') überlagert wird.

3. Steuerverfahren gemäß Anspruch 2, dadurch gekennzeichnet, daß der Löschimpuls (IE) aus einem Impuls gebildet ist, dessen Anstiegsflanke eine Rampe (R) bildet.

4. Steuerverfahren gemäß einem der vorangehenden Ansprüche, dadurch gekennzeichnet, daß es zum Schreiben wenigstens eines Bildelementes (PX1 bis PX16) einer gegebenen Zeile (L1 bis L4), deren Bildelemente vorher gelöscht worden sind, darin besteht, daß an sämtliche Adressierungs- und Aufrechterhaltungselektroden (Y1 bis Y4) ein Schreib-Basisrechteckimpuls (CBi) angelegt wird, der die erste Polarität und im wesentlichen die erste Amplitude (ΔVY1) besitzt, und daß ausschließlich demjenigen Schreib-Basisrechteckimpuls (CBi), der an die der gegebenen Zeile (L1 bis L4) entsprechende Adressierungs- und Aufrechterhaltungselektrode (Y1 bis Y4) angelegt wird, ein Schreibrechteckimpuls (Ci) mit derselben ersten Polarität überlagert wird und im wesentlichen in derselben Zeit (t7, t9), in welcher der Schreibrechteckimpuls (CI) überlagert wird, Spannungsimpulse (IMX) mit derselben ersten Polarität an sämtliche Spaltenelektroden (X1 bis X4) angelegt werden, mit Ausnahme derjenigen, die der Festlegung eines zu beschreibenden Bildpunktes (PX1 bis PX16) dienen, und daß es außerdem im wesentlichen in der Zeit (t7, t9), in der der Schreibrechteckimpuls (Ci) überlagert wird, darin besteht, daß an sämtliche sogenannten Nuraufrechterhaltungselektroden (E1 bis E4) ein Spannungsrechteckimpuls angelegt wird, der die erste Polarität besitzt und einen zweiten Maskierungsimpuls (CME) bildet.

5. Steuerverfahren gemäß Anspruch 4, dadurch gekennzeichnet, daß im wesentlichen in demjenigen Zeitpunkt (t8), in dem der Schreib-Basisrechteckimpuls (CBi) beginnt, ein Rechteckimpuls (CNE) mit der zweiten Polarität an sämtliche sogenannten Nuraufrechterhaltungselektroden (E1 bis E4) angelegt wird, derart, daß für die nicht gelöschten Bildelemente (PX1 bis PX16) Aufrechterhaltungsentladungen erzeugt werden.

6. Steuerverfahren gemäß Anspruch 5, dadurch gekennzeichnet, daß der Rechteckimpuls (CNE) mit der zweiten Polarität vor dem oder im wesentlichen in dem Zeitpunkt (t9) endet, der mit dem Zeitpunkt (t10) übereinstimmt, in dem der Löschimpuls (IE, IE') beginnt.

7. Steuerverfahren gemäß einem der Ansprüche 4 oder 5 oder 6 , dadurch gekennzeichnet, daß es darin besteht, daß in dem Zeitpunkt (t12), in dem der Schreib-Basisrechteckimpuls (CBi) endet und in dem die an sämtliche Adressierungs- und Aufrechterhaltungselektroden (Y1 bis Y4) angelegte Spannung (VY) invertiert wird und die zweite Polarität annimmt, an sämtliche sogenannten Nuraufrechterhaltungselektroden (E1 bis E4) eine Spannung (VE) mit der ersten Polarität angelegt wird, derart, daß zwischen den beiden Elektroden (Y2, E2) des betreffenden Elektrodenpaares (P1 bis P4) auf Höhe eines jeden Bildelementes (PX1 bis PX16), das beschrieben worden ist, eine Auffrischungsentladung erzeugt wird.

8. Steuerverfahren gemäß einem der vorangehenden Ansprüche, dadurch gekennzeichnet, daß die an die Nuraufrechterhaltungselektroden (E1 bis E4) angelegten Impulse (CEe, CNe, CME) eine Amplitude (VE) besitzen, die kleiner als die Amplitude (VY1, VY2) der an die Adressierungs- und Aufrechterhaltungselektroden (Y1 bis Y4) angelegten Impulse (CEY, CBe, CBi) ist.

9. Steuerverfahren gemäß einem der vorangehenden Ansprüche, dadurch gekennzeichnet, daß die an die Nuraufrechterhaltungselektroden (E1 bis E4) angelegten Impulse (CNE, CEe) stets dieselbe Amplitude besitzen.

## Claims

1. Method of line by line control of an AC type plasma panel with coplanar holding, the said panel comprising panel electrodes (X1 to X4) intersecting with two families of parallel holding electrodes (Y1 to Y4, E1 to E4), the first family of electrodes (Y1 to Y4) consisting of addressing/holding electrodes and the second family consisting of so-called holding only electrodes (E1 to E4), each addressing/holding electrode (Y1 to Y4) forming with an adjoining holding only electrode (E1 to E4) a holding electrode pair (P1 to P4), each pair of holding electrodes (P1 to P4) corresponding to a line of pixels (L1 to L4) perpendicular to the column electrodes (X1 to X4), the pixels (PX1 to PX16) being formed substantially at each intersection of a column electrode (X1 to X4) with a pair of holding electrodes (P1 to P4), the said method consisting in applying a first set of cyclic pulses to all the addressing/holding electrodes (Y1 to Y4) and a second set of cyclic pulses to all the so-called holding only electrodes (E1 to E4), the two sets of pulses having a same period (T, T') during which the said pulses develop between the two electrodes of each pair (PE1 to PE4) of holding electrodes voltages which constitute an erasure phase (T1) and a registering phase (T2) occurring after the erasure phase, the said voltages furthermore giving rise to holding discharges (DE1, DE2, DE3), the said method consisting in erasing a given complete line (L1 to L4) of pixels during the erasure phase (T1) by engendering erasure discharges (DEF) only between the addressing/holding electrode (Y1 to Y4) and the so-called holding only electrode (E1 to E4) of the corresponding pair (P1 to P4) of holding electrodes.

2. Method of control according to Claim 1, consisting in engendering the holding discharges (DE1, DE2, DE3) by applying to all the addressing/holding electrodes (Y1 to Y4) at least one gating signal (CEY, CBI) having a first polarity and by applying to all the so-called holding only electrodes (E1 to E4) at least one second gating signal having a second polarity opposite to the first, the said first and second gating signals having a first and a second amplitude (ΔVY1, ΔVE) respectively, characterised in that, during the erasure phase (T1) it consists in applying to all the addressing/holding electrodes (Y1 to Y4) an erasure base gating signal (CBe) having a third amplitude (ΔVY2) less than the first amplitude (ΔVY1), and in applying in the same time (t4, t6) to all the so-called holding only electrodes (E1 to E4) a gating signal similar to the second gating signal and having a polarity opposite to that of the said erasure base gating signal (CBe), and in that an erasure pulse (IE, IE') is superimposed only on the erasure base gating signal (CBe) which is applied to the addressing/holding electrode (Y1 to Y4) corresponding to the said given line (L1 to L4) of pixels.

3. Method of control according to Claim 2, characterised in that the erasure pulse (IE) is formed of a pulse whose rising edge constitutes a ramp (R).

4. Method of control according to one of the preceding claims, characterised in that, for the registering of at least one pixel (PX1 to PX16) of a given line (L1 to L4) whose pixels have previously been erased, it consists in applying to all the addressing/holding electrodes (Y1 to Y4) a registering base gating signal (CBi) having the first polarity and having substantially the first amplitude (ΔVY1), and in superimposing a registering gating signal (CI) having the same first polarity only on the registering base gating signal (CBI) which is applied to the addressing/holding electrode (Y1 to Y4) corresponding to the said given line (L1 to L4), and substantially in the same time (T7, T9) as that in which the registering gating signal (CI) is superimposed, in applying voltage pulses (IMX) having the same first polarity to all the column electrodes (X1 to X4) with the exception of those which serve to define a pixel (PX1 to PX16) to be registered, and in that it furthermore consists substantially during the time (t7, t9) in which the registering gating signal (CI) is superimposed, in applying to all the so-called holding only electrodes (E1 to E4) a voltage gating signal having the said first polarity and constituting a second masking pulse (CME).

5. Method of control according to Claim 4, characterised in that substantially at the instant (t8) at which the registering base gating signal (CBi) begins, a gating signal (CNE) having the said second polarity is applied to all the so-called holding only electrodes (E1 to E4) so as to give rise to holding discharges for the non-erased pixels (PX1 to PX16).

6. Method of control according to Claim 5, characterised in that the said gating signal (CNE) having the second polarity ends before or substantially at the same instant (t9) as the instant (t10) at which the erasure pulse (IE, IE') begins.

7. Method of control according to one of Claims 4 or 5 or 6, characterised in that it consists in applying to all the so-called holding only electrodes (E1 to E4) a voltage (VE) having the first polarity at the instant (t12) at which the registering base gating signal (CBi) finishes and at which the voltage (VY) applied to all the addressing/holding electrodes (Y1 to Y4) reverses in order to reach the second polarity, so as to give rise to a pick-up discharge (DRE) between the two electrodes (Y2, E2) of the relevant pair (P1 to P4) of electrodes at the level of each of the pixels (PX1 to PX16) having just been registered.

8. Method of control according to one of the preceding claims, characterised in that the pulses (CEe, CNE, CME) applied to the holding only electrodes (E1 to E4) have an amplitude ( VE) less than the amplitude ( VY1, VY2) of the pulses (CEY, CBe, CBi) applied to the addressing/holding electrodes (Y1 to Y4).

9. Method of control according to one of the preceding claims, characterised in that the pulses (CNE, CEe) applied to the holding only electrodes (E1 to E4) always have a same amplitude.
